# EUROPÄISCHE PATENTSCHRIFT

(11) **EP 0 034 278 B1**
(45) Veröffentlichungstag und Bekanntmachung des Hinweises auf die Patenterteilung: **05.09.1984**
(21) Anmeldenummer: 81100609.7
(22) Anmeldetag: 28.01.1981
(51) Int. Cl.: B05B 5/04

(54) **Verfahren und Vorrichtung zum elektrostatischen Überziehen von Gegenständen mit einem Fluid**
Method and apparatus for the electrostatic coating of articles by means of a fluid
Procédé et appareil pour le revêtement électrostatique d'objets à l'aide d'un fluide

(30) Priorität: 15.02.1980 DE 3005677
(43) Veröffentlichungstag der Anmeldung: 26.08.1981
(62) Teilanmeldung aus: 83102488.0
(73) Patentinhaber: BASF Lacke + Farben AG, 48165 Münster-Hiltrup (DE)
(72) Erfinder: Meisner, Roland Andreas, Dipl.-Ing., D-4403 Senden (DE)
(74) Vertreter: Habbel, Hans-Georg, Dipl.-Ing.

## Beschreibung

Die Erfindung bezieht sich auf ein Verfahren zum elektrostatischen Überziehen von Gegenständen mit Flüssigkeiten, insbesondere flüssiger Farbe durch Zuführen der Flüssigkeit zu einer unter Hochspannung stehenden, mit hoher Drehzahl zwischen 15.000 und 60.000 UPM umlaufenden Sprühglocke und Abschleudern der Flüssigkeit von der Sprühkante der Sprühglocke auf den zu beschichtenden Gegenstand unter Zuhilfenahme eines ringförmigen Luftmantels.

Aus der DE-B-22 48 167 ist eine sogenannte Niedriggeschwindigkeitsglocke bekannt, bei welcher die Farbe durch Elektrostatikkräfte zerstäubt wird. Sobald der Lack dem Zerstäuberkopf zugeführt wird, wird er durch Fliehkräfte an den Rand transportiert. Die Oberflachenspannung der Flüssigkeit veranlaßt die Farbe zur Bildung eines Wulstes am äußeren Rand des Sprühkopfes. Aus diesem Wulst werden elektrisch Fäden abgezogen. Durch Ladungsverschiebung im elektrischen Feld wird die auf den Faden wirkende Kraft immer größer und damit steigt auch der Flüssigkeitsdruck innerhalb des Fadens. Wird dieser Druck größer als die Oberflächenspannung, wird der Faden zerrissen und hat infolge der Ladungsverschiebung eine hohe Eigenladung. Alle mit gleicher Polarität aufgeladenen Lackteilchen stoßen einander ab, werden jedoch vom geerdeten Werkstück angezogen. Die Zentrifugalkräfte bewirken auschließlich den Lacktransport zur Zerstäubungskante. Lediglich bei abgeschaltetem elektrischem Feld und weiterer Lackzufuhr wird Lack aus dem am Glockenrand anwachsenden Wulst durch Zentrifugalkräfte abgeschleudert. Diese Tropfen haben einen großen Durchmesser und sind für viele Lackierfälle nicht geeignet. Bei den relativ niedrigen Geschwindigkeiten der Sprühglocke zwischen 1000 und 4000 UPM wird eine brauchbare Zerstäubung ausschließlich durch die Hochspannung erzielt. Es erweisen sich somit die elektrischen Eigenschaften des Lackes als bedeutsam für seine gute Zerstäubung. Je höher der Lackwiderstand liegt, desto höher muß auch die Hochspannung sein, um eine gute Zerstäubung zu erleichtern.

Aus der die Oberbegriffe der unabhängigen Ansprüche bildenden DE-C-973 478 ist eine Hochgeschwindigkeitsglocke bekannt. Für jedes Lacksystem gibt es Geschwindigkeiten, bei der die Zentrifugalkraft zur ausschlaggebenden Zerstäubungskraft wird, wobei elektrostatische Abstoßung nut noch eine geringe Rolle spielt. Hochgeschwindigkeitsglocken können sowohl gut leitende wie auch halbleitende Lacke zerstäuben. Alle bekannten Konstruktionen dieser Art, wie sie beispielsweise auch als der DE-B-12 40 764 bekannt sind, arbeiten mit einer Zerstäubernabe, um zu vermeiden, daß der Lack vor Übergabe an die Sprühglocke das Zerstäubersystem verläßt. Diese bekannten Verfahren haben jedoch den Nachteil, daß infolge der Sprühglockenkonstruktion selbst bei zentraler Lackzuführung das Farbgut vor dem Zerstäuben Unstetigkeitsstellen passieren muß, die beispielsweise durch den Bereich der Farbübergabe von der Farbzuführung zur Glocke und durch die die Glocke tragenden Stege od. dgl. gebildet werden und die Veränderungen im Farbgut nach sich ziehen, indem zwangsläufig in diesen Unstetigkeitsbereichen Luft mit in das Farbgut, z.B. den Lack, eingeschlagen wird. Durch die Notwendigkeit einer zentralen Zerstäubernabe, um das Farbgut der Sprühkante zuzuführen, unterliegt die Außenseite dieser Zerstäubernabe einer unkontrollierbaren Verschmutzung durch durch den sich bildenden Toruswirbel mitgeführte Lackpartikelchen, die sich an der Oberfläche der Lackpartikelchen, die sich an der Oberfläche der Zerstäubernabe anlegen und teilweise abtrocknen.

Der Erfindung liegt die Aufgabe zugrunde, ein Verfahren zu schaffen, mit dem Flüssigkeit, insbesondere flüssige Farbe, auf einen zu bearbeitenden Gegenstand aufgesprüht werden kann, wobei auch schwierige Überzungsmaterialien, wie beispielsweise Metalliclacke, verarbeiten werden können und eine gleichmäßige Feinverteilung der Flüssigkeit gewährleistet ist, ohne daß befürchtet werden muß, daß Lufteinschlüsse vorhanden sind und abgetrocknete Lackpartikelchen von der Zerstäubernabe wieder in das Farbgut eingetragen werden.

Diese der Erfindung zugrundeliegende Aufgabe wird dadurch gelöst, daß die Flüssigkeit im axialen Zentrum der umlaufenden Sprühglocke in axialer Richtung derselben frei dem Glockeninnenraum zugeführt und dabei ihre Fördergeschwindigkeit auf nahezu Null verzögert und dem sich dort ausbildenden Toruswirbel ausgesetzt wird und von dem Toruswirbel der inneren Wand der rotierenden Glocke zugeführt wird.

Die Erfindung nutzt den sich in einem glockenförmigen Hohlraum bei hoher Umlaufgeschwindigkeit der Glocke bildenden Toruswirbel aus, der ein um seine zentrale Achse rotierender umlaufender Kreiswulst mit einer im Zentrum der Glocke zum Glockentiefsten gerichteten Rückstromkomponente und einer am Innenrand der Glocke zum Glockenäußeren hingerichteten und mit der Glocke rotierenden Strömungskomponente ist. Die Zuführung der zu versprühenden Farbe in das Zentrum der Glocke erfolgt derart, daß die Zuführmündung der Farbe frei im Zentrum des Glockenraumes endet und hier der zurückgerichteten Förderkomponente des Toruswirbels ausgesetzt ist. Der Impuls der zugeführten Flüssigkeit an der Austrittsöffnung der Flüssigkeitszuführungsleitung ist nur so groß, daß die durch den Toruswirbel aufgeprägten Kräfte eine Umlenkung in Richtung auf die Glockeninnenfläche bewirken können.

Die Erfindung richtet sich weiterhin auf eine Vorrichtung zum elektrostatischen Überziehen von Gegenständen mit Flüssigkeiten, insbesondere flüssiger Farbe mit einer um eine feststehende Hohlachse rotierenden Glocke mit zentraler Flüssigkeitszufuhr und einer Anzahl von die Glocke umgebenden Druckluftdüsen. Eine Einrichtung dieser Art ist in der DE-C-973 478 beschrieben.

Gemäß der Erfindung wird vorgeschlagen, daß sich die zentrisch im Glocken-grund mündende Austrittsöffnung der Hohlachse frei zum Glockeninnenraum hin öffnet und im Bereich des Hohlachsenendes ein Diffusor vorgesehen ist, der die Fördergeschwindigkeit der in der Hohlachse geförderten Flüssigkeit verringert.

Vorteilhafte Ausgestaltungen der erfindungsgemäßen Vorrichtung sind in den Unteransprüchen erläutert. Hier wird beispielsweise vorgeschlagen, daß die an sich bekannten zusätzlichen Druckluftdüsen im rückwärtigen Bereich der Sprühglocke angeordnet sind, so daß einmal der Lufthaushalt um die rotierende Glocke sichergestellt wird und zum andern der abgesprüchte Lacknebelkegel durch den kreisringförmig rotierenden Luftschleier einen definierten Axialschub erhält.

Ausführungsbeispiele der Erfindung werden nachfolgend anhand der Zeichnungen erläutert. Die Zeichnungen zeigen dabei in
Fig. 1 einen Schnitt durch eine Ausführungsform mit elektrischem Antrieb und in
Fig. 2 einen Schnitt durch eine Ausführungsform mit pneumatischen Antrieb.

Bei der in Fig. 1 dargestellten Ausführungsform ist eine Hohlachse 1 vorgesehen, die Lagerungen 10, 10' für eine Sprühglocke 2 mit einem Rotor 5, einem Stator 11 sowie einer dynamischen Dichtung 20 un eine Stoffbuchse 16 trägt. Eine elektrische Zuleitung 8 für den Stator 11 wird in einer Nut 17 auf der Hohlachse 1 durch das Lager 10' geführt. Die Hohlachse 1 endet in einem Diffusor 12, der durch ein Gleichrichtsieb 14 abgeschlossen ist. Der Einlauf des Diffusors 12 ist als Ventilsitz 3 ausgebildet, an dem der Flüssigkeitsstrom mit Hilfe einer Ventilnadel 4 abgesperrt werden kann.

Die Glockeninnenkontur trägt zur Übertragung der Corioliskraft eine Radialverzahnung 15. Druckluftdüsen 9 eines Düsenkranzes 6 erzeugen einen kreisringförmigen Luftschleier, der dem an einer Sprühkante 13 der Sprühglocke 2 versprühten Lacknebel einen Axialschub aufprägt. Die Einführung des zu versprühenden Lackes erfolgt über eine Leitung 7.

Bei der in Fig. 2 dargestellten Ausführungsform ist anstelle des elektrischen Antriebes ein pneumatischer Antrieb mit Turbinenrotor 18 und einem Düsenring 19 vorgesehen.

## Patentansprüche

1.Verfahren zum elektrostatischen Überziehen von Gegenständen mit Flüssigkeiten, insbesondere flüssiger Farbe durch Zuführen der Flüssigkeit zu einer unter Hochspannung stehenden, mit hoher Drehzahl zwischen 15.000 und 60.000 UPM umlaufenden Sprühglocke und Abschleudern der Flüssigkeit von der Sprühkante der Sprühglocke auf den zu beschichtenden Gegenstand unter Zuhilfenahme eines ringförmigen Luftmantels, dadurch gekennzeichnet, daß die Flüssigkeit im axialen Zentrum der umlaufenden Sprühglocke in axialer Richtung derselben frei dem Glockeninnenraum zugeführt und dabei ihre Fördergeschwindigkeit auf nahezu Null verzögert und dem sich dort ausbildenden Toruswirbel ausgesetzt wird und von dem Toruswirbel der inneren Wand der rotierenden Sprühglocke zugeführt wird.

2. Vorrichtung zum elektrostatischen Überziehen von Gegenständen mit flüssigkeiten, insbesondere flüssiger Farbe, mit einer um eine festehende Hohlachse (1) rotierende Sprühglocke (2) mit zentraler Flüssigkeitszufuhr und einer Anzahl von die Sprühglocke (2) umgebenden Druckluftdüsen (9), dadurch gekennzeichnet, daß sich die zentrisch im Sprühglockengrund mündende Austrittsöffnung der Hohlachse (1) frei zum Glockeninnenraum hin öffnet und im Bereich des Hohlachsenendes ein Diffusor (12) vorgesehen ist.

3. Vorrichtung nach Anspruch 2, dadurch gekennzeichnet, daß im Strömungsweg der Flüssigkeit in Strömungsrichtung gesehen auf den Diffusor (12) ein Gleichricht sieb (14) folgt.

4. Vorrichtung nach den Ansprüchen 2 und 3, dadurch gekennzeichnet, daß die Innenseite der Sprühglocke (2) mit einer Radialverzahnung (15) versehen ist, so daß die Energieübertragung von der Sprühglocke (2) auf den Toruswirbel und die Flüssigkeit formschlüssig erfolgt.

5. Vorrichtung nach Anspruch 2, dadurch gekennzeichnet, daß die Druckluftdüsen (9) im rückwärtigen Bereich der Sprühglocke (2) angeordnet sind.

## Revendications

1. Procédé pour le revêtement électrostatique d'objets à l'aide de liquides, en particulier de peinture liquide, par amenée du liquide à une cloche de pulvérisation soumise à une haute tension et tournant à une grande vitesse de rotation, comprise entre 15000 et 60 000 tours/mn, et projection du liquide par le bord de pulvérisation de la cloche de pulvérisation sur l'objet à revêtir, à l'aide d'un rideau annulaire d'air, caractérisé en ce que le liquide est amené librement à l'intérieur de la cloche, au centre axial de la cloche de pulvérisation en rotation et dans la direction axiale de celle-ci et que sa vitesse de transport diminue ainsi à peu près jusqu'à zéro et qu'il est exposé au tourbillon torique qui se constitue en cet endroit et est amené, par la tourbillon torique, à la paroi intérieure de la cloche en rotation.

2. Appareil pour le revêtement électrostatique d'objets à l'aide de liquides, en particulier de peinture liquide, comportant une cloche de pulvérisation (2) à amenée centrale de liquide, tournant autour d'un axe creux fixe (1) et un certain nombre de buses à air comprisé (9) entourant la cloche de pulvérisation (2), caractérisé en ce que l'ouverture de sortie de l'axe creux (1), débouchant de façon centrée au fond de la cloche, s'ouvre librement vers l'intérieur de la cloche et que dans la région de l'extrémité de l'axe creux est prévu un diffuseur (12).

3. Appareil selon la revendication 2, caractérisé en ce que dans la parcours d'écoulement du liquide, le diffuseur (12) est suivi, dans le sens d'écoulement, d'un tamis redresseur (14).

4. Appareil selon les revendications 2 et 3, caractérisé en ce que le côté intérieur de la cloche de pulvérisation (2) est muni d'une denture radiale (15) de sorte que la transmission d'énergie de la cloche de pulvérisation (2) au tourbillon torique et au liquide s'effectue rigidement.

5. Appareil selon la revendication 2, caractérisé en ce que les buses à air comprimé (9) sont disposées dans la région postérieure de la cloche de pulvérisation (2).

## Claims

1. A process for the electrostatic coating of articles with fluids, in particular with fluid paint, by passing the fluid to a spray bell under high voltage and rotating at high speed, namely at between 15,000 and 60,000 r.p.m., and flinging the fluid from the spray edge of the spray bell with the aid of a ring-shaped air jacket onto the article to be coated, characterised in that, in the axial centre of the rotating spray bell, the fluid is passed in the axial direction thereof and in free flight into the interior of the bell, in the course of which its transport speed is retarded to almost zero and is exposed to the toroidal vortext forming there and is passed by the toroidal vortex towards the inner surface of the rotating spray bell.

2. A device for the electrostatic coating of articles with fluids, in particular with fluid paint, comprising a spray bell (2) rotating around a fixed hollow axle (1) and having a system for the central supply of fluid and a number of compressed air jets (9) surrounding the spray bell (2), characterised in that the hollow axle's (1) exit opening ending in the centre of the spray bell base opens out wide towards the interior of the bell, and a diffuser (12) is provided in the zone of the hollow axle end.

3. A device according to Claim 2, characterised in that, viewed in the direction of flow, a rectifier sieve (14) follows the diffuser (12) in the flow path of the fluid.

4. A device according to Claims 2 and 3, characterised in that the inner surface of the spray bell (2) is provided with a set of radial teeth (15), so that energy is transferred from the spray bell (2) to the toroidal vortex and the fluid in a mechanically positive manner.

5. A device according to Claim 2, characterised in that the compressed air jets (9) are arranged in the rear zone of the spray bell (2).
